# DEMANDE DE BREVET EUROPEEN

(11) **EP 0 545 229 A1**
(43) Date de publication de la demande: **09.06.1993**
(21) Numéro de dépôt: 92120000.2
(22) Date de dépôt: 24.11.1992
(51) Int. Cl.: G04B 37/16, G04B 45/04, G04B 47/06, G04B 37/12, G04B 37/00

(54) **Boîte de montre comportant un fermoir pour bracelet**

(30) Priorité: 02.12.1991 CH 3527/91
(71) Demandeur: Schlup, Walter, CH-2300 La Chaux-de-Fonds (CH)
(72) Inventeur: Schlup, Walter, CH-2300 La Chaux-de-Fonds (CH)
(74) Mandataire: Finck, Dieter, Dr.-Ing.

(57) **Abrégé**

La boîte de montre est délimitée par une face supérieure (3), un fond, et une face latérale (4). Une ouverture centrale (2) traverse la boîte en joignant la face supérieure au fond. Un logement pour un mouvement d'horlogerie est au moins partiellement disposé dans une partie saillante (7) de la boîte, partie à laquelle est fixée une extrémité d'un bracelet (8). Le mouvement entraîne deux disques (9, 10) en rotation autour de l'ouverture (2) pour afficher l'heure.

Un fermoir (20), faisant partie de la boîte, comporte une plaque (22) venant s'appliquer sur le fond de celle-ci, et un récipient (23) contenant un autre mouvement et pénétrant dans l'ouverture centrale (2), est fixé à l'autre extrémité du bracelet (8). Un dispositif de verrouillage (31, 32, 35, 36, 39, 40), commandé par un bouton (30), permet de rendre solidaire, ou de libérer, la plaque (22) et le fermoir (20) de la boîte.

Les deux mouvements peuvent afficher, par exemple, l'heure de deux fuseaux horaires différents.

## Description

La présente invention se rapporte à une boîte de montre ayant un fermoir incorporé pour un bracelet. Elle concerne plus particulièrement une boîte de ce type, celle-ci étant délimitée par une face latérale et deux faces principales opposées, dans laquelle une ouverture joint en outre les faces principales.

Les boîtes de montre pourvues d'un fermoir pour bracelet sont connues en soi. Le principe d'une montre présentant une ouverture centrale joignant les faces principales de la boîte est également connu par la demande de brevet GB-A-2162663. Cette ouverture, qui confère à la montre un aspect original, n'a cependant qu'une fonction esthétique dans les exemples décrits par ce document.

L'invention a pour objectif de proposer une boîte de montre, comportant une ouverture joignant ses faces principales et un fermoir pour un bracelet, dans laquelle le fermoir coopère avec l'ouverture.

Pour atteindre ce but, la boîte de montre selon l'invention, délimitée par deux faces principales disposées en regard l'une de l'autre, et par une face latérale joignant les faces principales, une des faces principales constituant le fond de la boîte et l'autre la face supérieure laissant apparaître les informations horaires, comportant une ouverture centrale traversant la boîte de part en part en joignant les faces principales, un logement pour un mouvement d'horlogerie, et un dispositif d'attache pour fixer à la boîte une extrémité d'un bracelet, est particulièrement remarquable en ce qu'elle comprend en outre un fermoir pour le bracelet comportant un corps dont une partie au moins est disposée en regard de l'ouverture centrale, du côté du fond de la boîte, un dispositif de verrouillage permettant de rendre solidaire, ou de libérer, le corps du fermoir de la boîte, et un dispositif d'attache disposé sur le fermoir pour fixer au corps l'autre extrémité du bracelet.

D'autres propriétés et avantages de la boîte de montre selon la présente invention ressortiront de la description qui va suivre faite en regard du dessin annexé et donnant, à titre explicatif mais nullement limitatif, un exemple de réalisation d'une telle boîte. Sur ce dessin, où les mêmes références se rapportent à des éléments analogues :
- la fig. 1 est une vue générale en perspective d'une forme de réalisation de la boîte de montre avec fermoir selon l'invention, le fermoir étant représenté en position ouverte;
- la fig. 2 montre dans une vue partielle en plan le dispositif de verrouillage du fermoir; et
- la fig. 3 représente dans une vue en plan le corps du fermoir ainsi que le dispositif de fixation d'une partie amovible et interchangeable de celui-ci, cette partie venant se loger dans l'ouverture centrale de la boîte lorsque le fermoir est verrouillé.

La référence 1 désigne sur la fig. 1 une boîte de montre, connue en soi, présentant une ouverture centrale 2. La boîte est délimitée par une face principale supérieure 3, à travers laquelle les informations horaires peuvent être lues, et une face inférieure constituant le fond de la boîte, cette dernière face n'apparaissant pas sur la fig. 1. Les faces principales sont sensiblement planes et parallèles entre elles, et elles sont jointes par une face extérieure latérale 4 délimitant dans la boîte un rebord de forme circulaire. L'ouverture centrale 2, également circulaire dans la présente réalisation, joint les deux faces principales en traversant la boîte de montre de part en part, ce qui définit dans la boîte une face cylindrique intérieure 5.

La boîte de montre 1 comporte des repaires horaires 6 et, en regard du repaire des six heures, une partie saillante 7 à l'intérieur de laquelle se trouve une partie d'un logement, non représenté, destiné à recevoir un mouvement d'horlogerie analogique. A la partie saillante 7 est en outre fixée de manière conventionnelle, au moyen d'une barrette, l'extrémité d'un bracelet 8.

L'affichage de l'heure dans une montre utilisant ce type de boîte peut être obtenu, par exemple, au moyen de deux disques circulaires concentriques 9 et 10. Les disques, entraînés par le mouvement d'horlogerie, pivotent autour de l'ouverture centrale 2 en regard de la face principale supérieure 3, derrière une glace, et ils portent respectivement un index des heures 11 et un index des minutes 12. La mise à l'heure est faite de manière connue au moyen d'un couronne 13 disposée sur le bord de la partie saillante 7.

A l'autre extrémité du bracelet 8 est fixé, au moyen d'une barrette, un fermoir 20 qui est représenté en position ouverte sur la fig. 1. Le fermoir est formé essentiellement d'un corps 21, celui-ci comportant une plaque 22 et un récipient cylindrique 23.

Lorsque le fermoir 20 est en position fermée, la plaque 22 se trouve en contact de la face principale inférieure, ou fond, de la boîte de montre 1. La plaque 22, qui recouvre entièrement le fond de la boîte, comporte une échancrure 24 dans laquelle vient prendre place une partie du logement contenant le mouvement d'horlogerie. La face latérale 4 de la boîte recouvre, dans ces conditions, entièrement le bord de la plaque 22, sauf à l'endroit, soit à douze heures, où le bracelet 8 rejoint le fermoir. Le récipient 23, de son côté, est fixé sur la face de la plaque 22 qui vient en contact du fond de la boîte de montre de manière à prendre place, au moins partiellement, à l'intérieur l'ouverture centrale 2 de celle-ci. Enfin un support 26, solidaire de la plaque 22, guide le bracelet 8 à l'endroit où il quitte le fermoir 20.

Le maintien du corps 21 du fermoir 20 sur la boîte de montre 1 est obtenu au moyen d'un ergot 25 de la plaque 22 qui pénètre dans une entaille non visible de la boîte, et d'un dispositif de verrouillage représenté dans une vue de dessous sur la fig. 2. Ce dispositif, qui est logé dans un creux du rebord délimité par la face latérale 4 de la boîte, présente une structure symétrique par rapport à un axe xx' correspondant à l'axe 6-12 heures. Un bouton 30, accessible depuis l'extérieur de la boîte et mobile suivant l'axe xx', est disposé en appui contre les extrémités de deux leviers 31 et 32, symétriques l'un de l'autre et pouvant pivoter respectivement autour des axes 33 et 34, parallèlement aux faces principales de la boîte. Les autres extrémités des leviers 31 et 32 présentent respectivement des parties saillantes 35 et 36 dirigées vers l'intérieur de la boîte. Un ressort 37 agit sur les leviers de manière à les placer dans une position qui rapproche les parties saillantes 35 et 36 du centre de la boîte. Afin d'éviter toute pression involontaire sur le bouton 30, celui-ci est entouré d'une collerette 38. Enfin la plaque 22 comporte deux cavités, référencées 39 et 40, dans lesquelles pénètrent respectivement les parties saillantes 35 et 36 lorsque la plaque 22 du fermoir est appliquée contre le fond de la boîte 1.

Dans ces conditions, pour verrouiller le fermoir il faut introduire d'abord l'ergot 25 dans la fente correspondante de la boîte 1 et le récipient 23 dans l'ouverture 2, puis appliquer à force la plaque 22 du fermoir contre le fond de la boîte. Les deux parties saillantes 35 et 36, qui présentent à leurs extrémités un chanfrein formant un plan incliné, pénètrent alors, sous l'effet de la pression exercée par la plaque 22 sur les plans inclinés, à l'intérieur du rebord de la boîte, ce qui entraîne le pivotement des leviers 31 et 32 et la déformation du ressort 37 . La plaque 22 une fois mise en contact du fond de la boîte 1, les parties saillantes 35 et 36 pénètrent respectivement dans les cavités 39 et 40 de cette plaque et verrouillent le fermoir, grâce à la force exercée par le ressort 37 sur les extrémités des leviers 31 et 32.

Pour dégager le corps 21 de la boîte 1, il suffit d'appuyer sur le bouton 30 avec une force supérieure à celle exercée par le ressort 37 sur les extrémités des leviers 31 et 32. Les leviers pivotent alors de manière que les parties saillantes 35 et 36, en sortant des cavités 39 et 40, libèrent la plaque 22 et donc le corps 21 du fermoir.

Le but du récipient 23, qui peut jouer un rôle aussi bien fonctionnel qu'esthétique, est de personnaliser une boîte de montre à laquelle la présence de l'ouverture 2 confère déjà un aspect original.

Dans le cas de la fig. 1, le récipient 23 contient un mouvement d'horlogerie analogique permettant d'afficher, par exemple, un deuxième fuseau horaire. La mise à l'heure du mouvement est faite de manière connue depuis sa face arrière. Le récipient 23 pourrait bien entendu contenir tout autre objet, par exemple une boussole, ou comporter un couvercle et servir de boîte à médicament, ou encore contenir une pièce décorative, la pièce et le récipient pouvant dans ce dernier cas former un seul et même élément.

Le récipient 23, dans une forme de réalisation préférée de la boîte, est maintenu de manière amovible dans une ouverture 41 de la plaque 22 au moyen d'un dispositif de fixation représenté sur la fig. 3. Ce dispositif, dont le fonctionnement est similaire au dispositif de verrouillage précédemment décrit, est commandé par deux boutons 50 et 51, le premier venant en appui contre les extrémités de deux leviers pivotants 52 et 53, et le deuxième contre deux autres leviers semblables. Les autres extrémités des leviers 52 et 53 comportent des parties saillantes, respectivement 54 et 55, qui viennent prendre place, grâce à un ressort 56 agissant sur ces leviers, dans des cavités correspondantes du récipient 23 pour le maintenir, avec les deux autres leviers, dans la position désirée sur la plaque 22. Pour extraire le récipient 23 de son logement il suffit d'apuyer simultanément sur les boutons 50 et 51. Le récipient 23 constitue ainsi un accessoire amovible du fermoir, pouvant être fourni sous diverses formes avec la boîte et que l'utilisateur de la montre a la possibilité d'échanger aisément lui-même.

La partie du corps 21 du fermoir se trouvant en regard de l'ouverture 2 est constituée, dans les exemples donnés, par un récipient 23 pouvant contenir différents objets, ou par une pièce décorative massive. Cette partie du corps 21 pénètre ainsi, au moins partiellement, à l'intérieur du volume circonscrit par l'ouverture 2, volume qui est délimité plus précisément par les faces principales supérieure 3 et inférieure, ou fond, de la boîte 1, et par la face cylindrique intérieur 5. Cette condition n'est cependant pas indispensable. La partie du corps 21 disposée en face de l'ouverture 2 peut très bien rester en retrait de cette ouverture, ou lui être tangente. Si cette partie est par exemple plane, prolongeant la face de la plaque 22, elle pourrait comporter un dessin, ou une information telle que le nom du porteur de la montre, qui serait alors visible à travers l'ouverture 2.

Il est évident que la boîte de montre qui vient d'être décrite peut subir encore d'autres modifications et se présenter sous diverses variantes évidentes à l'homme de l'art, sans sortir du cadre de la présente invention. En particulier la boîte pourrait avoir une forme autre que ronde, par exemple ovale ou rectangulaire, ainsi que l'ouverture 2, surtout si l'heure est donnée au moyen d'un affichage électronique, numérique ou analogique ne comportant pas de pièces mobiles. L'ouverture 2 pourrait aussi être décentrée par rapport au contour extérieur de la boîte, et le dispositif de verrouillage du fermoir agir sur le récipient 23 plutôt que sur la plaque 22.

## Revendications

1. Boîte de montre délimitée par deux faces principales disposées en regard l'une de l'autre, et par une face latérale (4) joignant les faces principales, une desdites faces principales constituant le fond de la boîte et l'autre la face supérieure (3) laissant apparaître les informations horaires, comportant une ouverture (2) traversant la boîte de part en part en joignant lesdites faces principales, un logement pour un mouvement d'horlogerie, et un dispositif d'attache pour fixer à la boîte une extrémité d'un bracelet (8), caractérisée en ce qu'elle comprend en outre un fermoir (20) pour ledit bracelet (8) comportant un corps (21) dont une partie au moins est disposée en regard de ladite ouverture (2), du côté du fond de la boîte, un dispositif de verrouillage (30, 31, 32, 35, 36, 39, 40) permettant de rendre solidaire, ou de libérer, ledit corps (21) de la boîte, et un dispositif d'attache disposé sur le fermoir (20) pour fixer audit corps (21) l'autre extrémité dudit bracelet (8).

2. Boîte de montre selon la revendication 1, caractérisée en ce que ladite partie dudit corps (21) se trouvant en regard de l'ouverture (2) de la boîte pénètre, au moins partiellement, à l'intérieur du volume circonscrit par ladite ouverture (2).

3. Boîte de montre selon la revendication 1 ou 2, caractérisée en ce que ladite partie dudit corps (21) se trouvant en regard de ladite ouverture (2), porte un motif décoratif ou une information.

4. Boîte de montre selon la revendication 2, caractérisée en ce que ladite partie dudit corps (21) qui pénètre à l'intérieur du volume délimité par ladite ouverture (2) est constituée par un récipient (23) destiné à contenir un objet, tel qu'une pièce décorative, une boussole, ou un mouvement d'horlogerie donnant une information horaire pouvant être lue depuis ladite face principale supérieure (3).

5. Boîte de montre selon la revendication 4, caractérisée en ce que ledit récipient (23) comporte un couvercle permettant d'introduire dans le récipient, ou d'en extraire, un objet tel qu'un médicament.

6. Boîte de montre selon la revendication 4, caractérisée en ce que ledit corps (21) est constitué par une plaque (22) et ledit récipient (23), et en ce que le récipient est solidaire de ladite plaque et en constitue une partie fixe.

7. Boîte de montre selon la revendication 4, caractérisé en ce que ledit corps (21) est constitué par une plaque (22) et ledit récipient (23), et en ce que le récipient est maintenu sur ladite plaque de manière amovible au moyen d'un dispositif de fixation (50 à 56).

8. Boîte de montre selon l'une des revendications 4 à 7, caractérisée en ce que ladite pièce décorative forme avec ledit récipient (23) un seul et même élément.
